# EUROPÄISCHE PATENTSCHRIFT

(11) **EP 2 573 783 B1**
(45) Veröffentlichungstag und Bekanntmachung des Hinweises auf die Patenterteilung: **08.03.2017**
(21) Anmeldenummer: 11182095.7
(22) Anmeldetag: 21.09.2011
(51) Int. Cl.: H01H 9/34

(54) **Löschkammervorrichtung für elektromagnetische Schaltgeräte**
Arcing chamber device for electromagnetic switching devices
Dispositif de chambre d'extinction pour commutateurs électromagnétiques

(43) Veröffentlichungstag der Anmeldung: 27.03.2013
(73) Patentinhaber: Siemens Aktiengesellschaft, 80333 München (DE)
(72) Erfinder: Rösch, Bernhard, 92237 Sulzbach-Rosenberg (DE); Spies, Alexander, 90762 Fürth (DE)

(56) Entgegenhaltungen:
- EP-A2- 1 298 687
- EP-A2- 1 763 047

## Beschreibung

Löschkammervorrichtung für elektromagnetische Schaltgeräte Die Erfindung betrifft eine Löschkammervorrichtung für elektromagnetische Schaltgeräte, insbesondere für Leistungsschalter mit einem Löschblechpaket und einem daran angrenzenden Blendeneinsatz, sowie mit einer Kontaktschiebervorrichtung mit beweglichen Schaltstücken, die gegenüber liegend zu Festschaltstücken positioniert sind.

Leistungsschalter, insbesondere Niederspannungsleistungsschalter, sind im Kurzschlussfall elektromagnetische Selbstschalter. Ihre Arbeitsweise entspricht prinzipiell der Arbeitsweise von Leitungsschutzschaltern. Sie sind meist mit einem thermischen und einem magnetischen Auslöser ausgestattet und besitzen somit die gleichen konstruktiven Elemente wie Leitungsschutzschalter. Allerdings sind sie für größere Bemessungsströme konstruiert, außerdem sind die Auslöser von Leistungsschaltern, anders als beim Leitungsschutzschalter, teilweise separat einstellbar. Im Niederspannungsbereich werden die Schalter auch als Motorschutzschalter eingesetzt.

Ein Beispiel von Schaltgerät mit Löschblechpaket und Blendeneinsatz wird in der EP-A-1298687 offenbart.

Die Aufgabe des Leistungsschalters besteht darin, nachgeordnete Anlagen, insbesondere Drehstrommotoren, vor Schäden durch Überlast oder Kurzschluss zu schützen. Dabei soll der Leistungsschalter diese Ströme in Verbindung mit den Einrichtungen des Netzschutzes ausschalten. Befindet sich Gas zwischen den beiden Polen, wird es bei entsprechend hoher Spannungsdifferenz zwischen den Polen durch den Überschlag ionisiert, und es bildet sich eine sich selbst erhaltende Gasentladung, die auch als Lichtbogen bezeichnet wird. Dieses Plasma leitet nicht nur weiterhin Strom, sondern reduziert auch die Lebensdauer des Bauteils, bei starken Strömen kann es den Schalter sogar zerstören. Im Gegensatz zu Trennern sind Leistungsschalter so konstruiert, dass der beim Öffnen der Schaltkontakte entstehende Lichtbogen schnell und ohne Beschädigung des Schalters gelöscht und damit der Stromfluss unterbrochen wird.

Ein besonderes Problem bei Leistungsschaltern mit hohem Schaltvermögen, insbesondere mit bis zu 100 kA bei einem Nennstrom bis zu 80 A besteht darin, dass bei solch großen Kurzschlüssen die Belastungen auf die Kammerwände, das heißt, insbesondere auf das Unterteil des Leistungsschalters, auf Grund der großen Druckentwicklung sehr hoch ist. Die Gehäusewände können sich bei solchen Auslösevorgängen nach außen biegen oder zu einem Einriß im Oberteil des Leistungsschalters führen. Im schlimmsten Fall werden Teile des Oberteils weggebrochen.

Leistungsschalter mit einem hohen Schaltvermögen unterliegen bei Kurzschlüssen einem hohen Kammerdruck von bis zu 7,5 bar, womit ein ebenso hoher Plasmaausstoß verbunden ist. Schon Spaltbreiten von 0,1 bis 0,2 mm reichen aus, damit Plasma aus den vorgegebenen Bahnen entweichen kann. Dies gilt auch für das Löschblechpaket und den Blendeneinsatz, die aneinander liegen. Ein weiteres Problem bei hohen Schaltvorgängen besteht in der Position von Blendeneinsatz und Löschblechpaket zueinander. Es muss sichergestellt sein, dass beide Elemente so zueinander stehen, dass sich die Bahnen für den Plasmaaustausch nicht gegenseitig überlappen. Außerdem erfolgt der Querschnittsübergang zwischen Löschblechpaket und Blendeneinsatz bisher schlagartig von einem großen Querschnitt auf einen kleinen. Dies hat Verwirbelungen zur Folge, die wiederum den Lichtbogen negativ beeinflussen.

Demgemäß besteht die Aufgabe der vorliegenden Erfindung darin, eine Löschkammervorrichtung zu schaffen, die verbesserte Eigenschaften bei hohen Schaltvorgängen aufweist.

Diese Aufgabe wird durch eine Löschkammervorrichtung mit den Merkmalen des Patentanspruchs 1 gelöst. Vorteilhafte Aus- und der eingesetzt werden können, sind der Gegenstand der abhängigen Ansprüche.

Erfindungsgemäß wird diese Aufgabe durch eine Löschkammervorrichtung nach Anspruch 1 gelöst.

Dabei ist eine Einpressung in allen Toleranzlagen bei gleichzeitiger Montierbarkeit gewährleistet. Ein Überschlag zwischen zwei benachbarten Löschblechkanälen wird durch die federnde Kontur verhindert.

Der erfindungsgemäße Blendeneinsatz ist vorzugsweise quaderförmig ausgebildet mit zwei sich parallel gegenüber liegenden Seitenwänden und zwei die beiden Seitenwände verbindenden Seitenwänden. Zudem weist der Blendeneinsatz eine Oberseite sowie eine Unterseite auf. An der Oberseite ist ein Aufsatz angeformt, der beispielsweise zur Aufnahme eines Festschaltstücks ausgebildet ist.

An zwei parallel zueinander ausgebildeten Seitenwänden sind Abstandshalter angeordnet, die gegenüber den anderen beiden parallel zueinander angeordneten Seitenwänden hervorstehen und eine optimale Positionierung des Blendeneinsatzes inklusive Löschblechen im Schaltgerät ermöglichen. An einer Seitenwand sind vorzugsweise parallel untereinander liegende Schlitze angeordnet, die die Kanäle bilden für einen geordneten Plasmaausstoß. Zudem sind an der Seitenwand mit Schlitzen vorzugsweise zwei federnde Konturen ausgebildet, die parallel zu den Schlitzen an der Seitenwand herunter laufen.

Die federnden Konturen sind vorzugsweise L-förmig oder keilförmig ausgebildet mit zwei Schenkeln, wobei der eine Schenkel als Fortsatz der Seitenwand ausgebildet ist und der andere Schenkel im 90° Winkel zum ersten Schenkel beziehungsweise zur Seitenwand steht. Die federnden Konturen sind vorzugsweise links und rechts von den Schlitzen angeordnet und in vorzugsweise drei Teilbereiche unterteilt, wobei jeweils zwei Teilbereiche durch einen dritten Teilbereich miteinander verbunden sind, so dass sich insgesamt eine Einfädel-Form oder eine Keilform für eine federnde Kontur ergibt. Die federnden Konturen 12, 13 am Blendeneinsatz 1 führen dazu, dass der Blendeneinsatz 1 fest zwischen der Gehäusewand des elektromagnetischen Schaltgeräts und dem Löschblechpaket eingepresst ist.

In einer weiteren Ausführungsform des erfindungsgemäßen Blendeneinsatzes ist vorgesehen, dass Blendeneinsatz und Löschblechpaket miteinander verrastend ausgebildet sind. Durch eine Rastung zwischen Blendeneinsatz und Löschblechpaket werden zwei Funktionen erfüllt. Zum Einen wird die Position der beiden Teile zueinander fixiert, so dass es zu keiner Überlappung der Schlitzkonturen kommt. Zum Anderen erfolgt durch die Rastung eine eindeutige Rückmeldung während des Montageprozesses und zwar in der Form, dass der Blendeneinsatz ganz eingedrückt ist. Die Rastung kann in Form von Rastnoppen und Ausnehmung ausgebildet sein.

In einem weiteren Ausführungsbeispiel ist erfindungsgemäß vorgesehen, dass vom Blendeneinsatz zu den Löschblechen ein fließender Querschnittsübergang ausgebildet ist. Der fließend ausgebildete Querschnittsübergang führt dazu, dass Verwirbelungen durch diese strömungsgünstige Gestaltung vermieden werden. Es erfolgt eine saubere Ausblasung des Plasmas und nicht die bei Verwirbelungen übliche verstreute Ausblasung, wodurch die Überschlagsgefahr zwischen den einzelnen Phasen steigt.

Die erfindungsgemäße Löschkammervorrichtung für elektromagnetische Schaltgeräte, insbesondere für Leistungsschalter, zeichnet sich dadurch aus, dass durch bauliche Veränderungen am Blendeneinsatz auch hohe Schaltleistungen mit einem hohen Kammerinnendruck möglich sind. Zu den baulichen Veränderungen gehören federnde Konturen am Blendeneinsatz, die derart ausgebildet sind, dass der Blendeneinsatz immer fest zwischen Gehäusewand des elektromagnetischen Schaltgerätes und dem Löschblechpaket eingepresst ist. Dadurch wird ein Überschlag zwischen zwei benachbarten Löschblechkanälen verhindert. Eine weitere bauliche Veränderung besteht in der Rastung zwischen Blendeneinsatz und Löschblechpaket, die zwei Funktionen sicherstellt. Zum Einen wird die Position der beiden Teile zueinander fixiert, so dass es zu keiner Überlappung der Schlitzkonturen kommt. Zum Anderen erfolgt durch die Rastung eine eindeutige Rückmeldung während des Montageprozesses. Die dritte bauliche Maßnahme am Blendeneinsatz besteht darin, dass der Querschnittsübergang fließend gestaltet wird, so dass Verwirbelungen durch diese strömungsgünstige Gestaltung vermieden werden. Es erfolgt somit eine saubere Ausblasung des Plasmas.

Weiter Vorteile und Ausführungen der Erfindung werden nachfolgend anhand von Ausführungsbeispielen sowie anhand der Zeichnung erläutert.

Dabei zeigen schematisch:
Fig. 1 in einer perspektivischen Darstellung ein erstes Ausführungsbeispiel eines erfindungsgemäßen Blendeneinsatz;
Fig. 2 in einer perspektivischen Schnittdarstellung ein zweites Ausführungsbeispiel eines erfindungsgemäßen Blendeneinsatzes mit Rastung;
Fig. 3 in einer perspektivischen Darstellung den erfindungsgemäßen Blendeneinsatz nach Fig. 2 mit Rastungen in der Innenansicht;
Fig. 4 in einer Schnittdarstellung die Draufsicht auf eine Anordnung aus Löschblech und Blendeneinsatz;
Fig. 5 in einer perspektivischen Schnittdarstellung den Blendeneinsatz nach Fig. 4 mit einem strömungsgünstig ausgebildeten Kanal;
Fig. 6 in einer perspektivischen Darstellung ein weiteres Ausführungsbeispiel eines erfindungsgemäßen Blendeneinsatz.

Fig. 1 zeigt ein erstes Ausführungsbeispiel eines erfindungsgemäßen Blendeneinsatz 1, der vorzugsweise quaderförmig ausgebildet ist, mit zwei sich parallel gegenüber liegenden Seitenwänden 2, 3 und zwei die beiden Seitenwände 2, 3 verbindenden Seitenwände 4, 5. Zudem weist der Blendeneinsatz 1 eine Oberseite 6 sowie eine Unterseite 7 auf. An der Oberseite 6 ist ein Aufsatz 8 angeformt, der beispielsweise zur Aufnahme eines Festschaltstückes ausgebildet ist.

An den Seitenwänden 4, 5 sind Abstandswände 9, 10 angeordnet, die gegenüber den Seitenwänden 2, 3 hervorstehen und eine optimale Positionierung des Blendeneinsatzes 1 inklusive Löschblechen im Schaltgerät ermöglichen. An der Seitenwand 4 sind vorzugsweise parallel untereinander liegende Schlitze 11 angeordnet, die die Kanäle bilden für einen geordneten Plasmaausstoß. Zudem sind an der Seitenwand 4 federnde Konturen 12, 13 ausgebildet, die parallel zu den Schlitzen 11 an der Seitenwand 4 herunter laufen.

Die federnden Konturen 12, 13 sind vorzugsweise L-förmig ausgebildet mit zwei Schenkeln 14, 15, wobei der Schenkel 14 als Fortsatz der Seitenwand 4 ausgebildet ist und der Schenkel 15 im 90° Winkel zum Schenkel 14 beziehungsweise zur Seitenwand 4 steht. Die federnden Konturen 12, 13 sind vorzugsweise links und rechts von den Schlitzen 11 angeordnet und in vorzugsweise drei Teilbereiche 16, 17, 18 unterteilt, wobei die Teilbereiche 16 und 18 über den Teilbereich 17 miteinander verbunden sind und sich insgesamt vorzugsweise eine Einfädel-Form für eine federnde Kontur 12, 13 ergibt. Die federnden Konturen 12, 13 am Blendeneinsatz führen dazu, dass der Blendeneinsatz 1 immer fest zwischen der Gehäusewand des elektromagnetischen Schaltgeräts und dem Löschblechpaket eingepresst ist.

In Fig. 2 ist ein zweites Ausführungsbeispiel eines erfindungsgemäßen Blendeneinsatzes 1 mit Rastung dargestellt. In dieser perspektivischen Schnittdarstellung ist die Seitenwand 5 mit den Schlitzen 11 dargestellt, die die Kanäle bilden für einen geordneten Plasmaaustausch. An der Seitenwand 5 in der Nähe der Oberseite 6 mit dem Aufsatz 8 ist eine Rastnoppe 19 gezeigt. Die Rastnoppe 19 dient dazu, den Blendeneinsatz 1 mit dem Löschblechpaket rastend zu verbinden. Durch die Rastung werden zwei Funktionen sichergestellt. Zum Einen wird die Position der beiden Teile aus Blendeneinsatz 1 und Löschblechpaket zueinander fixiert, so dass es zu keiner Überlappung der Schlitzkonturen kommt. Zum Anderen erfolgt durch die Rastung eine eindeutige Rückmeldung während des Montageprozesses. Die Rastnoppen 19 gehen auch aus der Fig. 3 hervor, die eine Ansicht von vorn gemäß der Seitenwand 5 zeigt.

In Fig. 4 ist eine Anordnung aus einem erfindungsgemäßen Blendeneinsatz 1 und einem angrenzenden Löschblech 20 gezeigt. Die gepunktete Fläche 21 stellt den bisherigen Querschnittsübergang dar, der durch die Verengung 22 zu Verwirbelungen 23 führte und keine definierte Plasmaausblasung zuließ. Die Verwirbelung 23 erzeugt eher eine zerstreute Ausblasung des Plasmas, wodurch die Überschlagsgefahr zwischen den einzelnen Phasen steigt. Bei dem hier vorgestellten erfindungsgemäßen Blendeneinsatz 1 wird auf die Verengung 22 verzichtet und dadurch ein fließender Querschnittsübergang erreicht, der Verwirbelungen durch diese strömungsgünstige Gestaltung vermeidet. Es erfolgt somit eine saubere Ausblasung des Plasmas. Dazu geht aus Fig. 5 die perspektivische Darstellung der strömungsoptimierten Ausblaskanäle 24 hervor. Fig. 6 zeigt ein weiteres Ausführungsbeispiel eines erfindungsgemäßen Blendeneinsatz 1, der ebenfalls vorzugsweise quaderförmig ausgebildet ist, mit zwei sich parallel gegenüber liegenden Seitenwänden 2, 3 und zwei die beiden Seitenwände 2, 3 verbindenden Seitenwände 4, 5. Zudem weist der Blendeneinsatz 1 eine Oberseite 6 sowie eine Unterseite 7 auf. An der Oberseite 6 ist der Aufsatz 8 angeformt, der beispielsweise zur Aufnahme eines Festschaltstückes ausgebildet ist.

An den Seitenwänden 4, 5 sind Abstandswände 9, 10 angeordnet, die gegenüber den Seitenwänden 2, 3 hervorstehen und eine optimale Positionierung des Blendeneinsatzes 1 inklusive Löschblechen im Schaltgerät ermöglichen. An der Seitenwand 4 sind vorzugsweise parallel untereinander liegende Schlitze 11 angeordnet, die die Kanäle bilden für einen geordneten Plasmaausstoß. Zudem sind an der Seitenwand 4 die federnden Konturen 12, 13 ausgebildet, die parallel zu den Schlitzen 11 an der Seitenwand 4 herunter laufen.

Die federnden Konturen 12, 13 sind vorzugsweise links und rechts von den Schlitzen 11 angeordnet und in vorzugsweise drei Teilbereiche 16, 17, 18 unterteilt, wobei die Teilbereiche 16 und 18 über den Teilbereich 17 miteinander verbunden sind und sich insgesamt vorzugsweise eine Keilform für jeweils eine federnde Kontur 12, 13 ergibt, die sich zur Unterseite 7 hin verjüngt. Die federnden Konturen 12, 13 am Blendeneinsatz führen dazu, dass der Blendeneinsatz 1 immer fest zwischen der Gehäusewand des elektromagnetischen Schaltgeräts und dem Löschblechpaket eingepresst ist.

Die erfindungsgemäße Löschkammervorrichtung für elektromagnetische Schaltgeräte, insbesondere für Leistungsschalter, zeichnet sich dadurch aus, dass durch bauliche Veränderungen am Blendeneinsatz auch hohe Schaltleistungen mit einem hohen Kammerinnendruck möglich sind. Zu den baulichen Veränderungen gehören federnde Konturen am Blendeneinsatz, die derart ausgebildet sind, dass der Blendeneinsatz immer fest zwischen Gehäusewand des elektromagnetischen Schaltgerätes und dem Löschblechpaket eingepresst ist. Dadurch wird ein Überschlag zwischen zwei benachbarten Löschblechkanälen verhindert. Eine weitere bauliche Veränderung besteht in der Rastung zwischen Blendeneinsatz und Löschblechpaket, die zwei Funktionen sicherstellt. Zum Einen wird die Position der beiden Teile zueinander fixiert, so dass es zu keiner Überlappung der Schlitzkonturen kommt. Zum Anderen erfolgt durch die Rastung eine eindeutige Rückmeldung während des Montageprozesses. Die dritte bauliche Maßnahme am Blendeneinsatz besteht darin, dass der Querschnittsübergang fließend gestaltet wird, so dass Verwirbelungen durch diese strömungsgünstige Gestaltung vermieden werden. Es erfolgt somit eine saubere Ausblasung des Plasmas.

## Patentansprüche

1. Löschkammervorrichtung für ein elektromagnetisches Schaltgerät, insbesondere für einen Leistungsschalter, mit einem Löschblechpaket und einem daran angrenzenden Blendeneinsatz (1), wobei der Blendeneinsatz (1) quaderförmig ausgebildet ist mit zwei sich parallel gegenüber liegenden Seitenwänden (2,3) und zwei die beiden Seitenwände (2,3) verbindenden Seitenwände (4,5), und wobei der Blendeneinsatz (1) eine Oberseite (6) sowie eine Unterseite (7) aufweist, und wobei an der Seitenwand (4) parallel untereinander liegende Schlitze angeordnet sind, die die Kanäle für einen geordneten Plasmaausstoß bilden, sowie mit einer Kontaktschiebervorrichtung mit beweglichen Schaltstücken, die gegenüber liegend zu Festschaltstücken positioniert sind, **dadurch gekennzeichnet, dass** am Blendeneinsatz (1) eine federnde Kontur (12,13) angeordnet ist, die derart ausgebildet ist, dass der Blendeneinsatz (1) fest zwischen Gehäusewand des elektromagnetischen Schaltgeräts und Löschblechpaket positioniert ist, wobei die feldernden Konturen (12,13) an der Seitenwand (4) ausgebildet sind.

2. Löschkammervorrichtung nach Anspruch 1, **dadurch gekennzeichnet, dass** der Blendeneinsatz (1) L-förmig ausgebildet ist.

3. Löschkammervorrichtung nach Anspruch 1 oder 2, **dadurch gekennzeichnet, dass** die federnde Kontur (12,13) an einer Seitenwand (4) des Blendeneinsatzes (1) ausgebildet ist und drei Teilabschnitte (16, 17, 18) aufweist, wobei die federnde Kontur (12,13) insgesamt einfädelförmig oder keilförmig ausgebildet ist.

4. Löschkammervorrichtung nach einem der vorhergehenden Ansprüche, **dadurch gekennzeichnet, dass** Blendeneinsatz (1) und Löschblechpaket miteinander verrastend ausgebildet sind.

5. Löschkammervorrichtung nach einem der vorhergehenden Ansprüche, **dadurch gekennzeichnet, dass** vom Blendeneinsatz (1) zu den Löschblechen ein fließender Querschnittsübergang ausgebildet ist, so dass Verwirbelungen durch diese strömungsgünstige Gestaltung vermieden werden.

## Claims

1. Arc quenching chamber apparatus for an electromagnetic switching device, in particular for a circuit breaker, comprising an arc splitter stack and a panel insert (1) adjacent thereto, wherein the panel insert (1) is of cuboidal design with two side walls (2, 3) which are situated parallel in relation to one another and two side walls (4, 5) which connect the two side walls (2, 3), and wherein the panel insert (1) has a top side (6) and a bottom side (7), and wherein slots which are situated in parallel one beneath the other and which form the channels for ordered plasma discharge are arranged on the side wall (4), and also comprising a contact slide apparatus with moving switching pieces which are positioned opposite fixed switching pieces, **characterized in that** a resilient contour (12, 13) is arranged on the panel insert (1), the said contour being designed in such a way that the panel insert (1) is positioned fixed between the housing wall of the electromagnetic switching device and the arc splitter stack, wherein the resilient contours (12, 13) are formed on the side wall (4).

2. Arc quenching chamber apparatus according to Claim 1, **characterized in that** the panel insert (1) is of L-shaped design.

3. Arc quenching chamber apparatus according to Claim 1 or 2, **characterized in that** the resilient contour (12, 13) is formed on a side wall (4) of the panel insert (1) and has three subsections (16, 17, 18), wherein the resilient contour (12, 13) is of threaded or wedge-shaped design overall.

4. Arc quenching chamber apparatus according to one of the preceding claims, **characterized in that** the panel insert (1) and the arc splitter stack are designed to latch to one another.

5. Arc quenching chamber apparatus according to one of the preceding claims, **characterized in that** a flowing cross-section transition is formed from the panel insert (1) to the arc splitter plates, so that eddies are avoided owing to this flow-promoting configuration.

## Revendications

1. Dispositif chambre d'extinction pour un appareil de commutation électromagnétique, en particulier pour un commutateur de puissance, comportant un ensemble de tôles d'extinction et un panneau adjacent (1), le panneau (1) étant réalisé en forme de parallélépipède présentant deux parois latérales (2, 3) opposées parallèles et deux parois latérales (4, 5) reliant les deux parois latérales (2, 3) et le panneau (1) présentant une face supérieure (6) ainsi qu'une face inférieure (7), et sur la paroi latérale (4) étant agencées, l'une en dessous de l'autre, des fentes parallèles qui constituent les canaux pour une libération de plasma ordonnée, ainsi qu'un dispositif curseur de contact avec des pièces de commutation mobiles qui sont positionnées vis-à-vis de pièces de commutation fixes, **caractérisé en ce qu'**est agencé, sur le panneau (1), un contour élastique (12, 13) qui est réalisé de telle sorte que le panneau (1) est positionné à demeure entre la paroi du boîtier de l'appareil de commutation électromagnétique et l'ensemble de tôles d'extinction, les contours élastiques (12, 13) étant réalisés sur la paroi latérale (4).

2. Dispositif chambre d'extinction selon la revendication 1, **caractérisé en ce que** le panneau (1) est réalisé en forme de L.

3. Dispositif chambre d'extinction selon la revendication 1 ou 2, **caractérisé en ce que** le contour élastique (12, 13) est réalisé sur une paroi latérale (4) du panneau (1) et présente trois sections partielles (16, 17, 18), le contour élastique (12, 13) étant réalisé dans l'ensemble en forme d'enfilage ou de coin.

4. Dispositif chambre d'extinction selon l'une des revendications précédentes, **caractérisé en ce que** le panneau (1) et l'ensemble de tôles d'extinction sont réalisés de manière à s'enclencher l'un dans l'autre.

5. Dispositif chambre d'extinction selon l'une des revendications précédentes, **caractérisé par** un passage progressif de la section du panneau (1) aux tôles d'extinction, de sorte que cette réalisation favorable en termes d'écoulement permet d'éviter des turbulences.
